# EUROPÄISCHE PATENTSCHRIFT

(11) **EP 2 112 078 B1**
(45) Veröffentlichungstag und Bekanntmachung des Hinweises auf die Patenterteilung: **30.03.2011**
(21) Anmeldenummer: 08103654.3
(22) Anmeldetag: 22.04.2008
(51) Int. Cl.: B65D 5/20, B65D 75/34, B65D 83/04, A61J 1/03

(54) **Faltschachtel**
Folding box
Boîte de pliage

(43) Veröffentlichungstag der Anmeldung: 28.10.2009
(73) Patentinhaber: Dividella AG, CH-9472 Grabs (CH)
(72) Erfinder: Specker, Erich, 9450 Altstätten (CH)
(74) Vertreter: Wenger, René

(56) Entgegenhaltungen:
- EP-A- 1 323 635
- WO-A-2006/092018
- DE-U1- 29 809 572
- FR-A- 2 673 599
- US-A- 1 837 602
- US-A- 2 974 854

## Beschreibung

Die Erfindung betrifft eine Faltschachtel gemäss dem Oberbegriff von Anspruch 1. Derartige Faltschachteln bestehen üblicherweise aus Karton oder Kartonlaminat und können aus einem oder mehreren Zuschnitten gefertigt sein. Die Faltschachtel ist dabei derart ausgestaltet, dass sie nur bei gezielter Krafteinwirkung durch den Anwender geöffnet werden kann. Kinder sollen die Schachtel nicht oder nur schwer öffnen können.

Eine vergleichbare Faltschachtel, die sich mit der Problematik der Kindersicherheit auseinandersetzt, ist beispielsweise aus der EP 1 323 635 A1 bekannt geworden. Die darin gezeigte Faltschachtel verfügt über eine an einem Deckelteil angelenkte Einsteckzunge mit einem Sperrstreifen, der bei geschlossenem Deckelteil hinter einer Sperrleiste einrastet. Als Einstecköffnung für die Einsteckzunge ist eine Aussparung auf einer parallel zum Faltschachtelboden verlaufenden Zwischenwand vorgesehen. Die Sperrleiste ist dabei durch die Zwischenwand gebildet. Zum Verschliessen der Faltschachtel wird die V-förmige Einsteckzunge-Sperrstreifen-Anordnung verschwenkt und von oben her in die Einstecköffnung eingesteckt. Zum Öffnen der Schachtel muss die eingerastete Sperrleiste bewegt werden, wobei der Zugriff durch mittels Garantieabschnitte geschützte Entriegelungsöffnungen erfolgt, durch die zum Lösen der Verrastung eine Kraft auf den Sperrstreifen ausübbar ist. In der Praxis hat sich gezeigt, dass diese Faltschachtel höheren Ansprüchen hinsichtlich Kindersicherheit nur unzureichend genügt. Denn sobald der Garantieabschnitt der Entriegelungsöffnung einmal entfernt worden ist, lässt sich die Schachtel auch für Kinder verhältnismässig einfach öffnen. Weiter ist der Schliessvorgang, insbesondere das Wiederverschliessen der Schachtel eher umständlich.

Weiter ist aus US 2,974,854 eine Faltschachtel bekannt, an welcher an einem Deckelteil Einsteckzungen angeordnet sind, welche beim verschliessen der Schachtel in Einstecköffnungen an einer Deckelzwischenwand einsteckbar sind. Die Einstecköffnungen und die Einsteckzunge sind so ausgestaltet, dass diese durch eine seitliche Verschiebung eingesteckt bzw. wieder gelöste werden können.

US 1,837,602 zeigt ausserdem eine Faltschachtel mit den Merkmalen des Oberbegriffs des Patentanspruchs 1, mit einer an einem Deckelteil angeformten Einsteckzunge, welche in einen Schlitz in einer Zwischenseitenwand eingesteckt werden kann. Die Einsteckzunge weist umgeklappte Vorsprünge auf, welche nach dem erstmaligen Einschieben im Schlitz verrasten und somit einen Garantieverschluss bilden.

Es ist deshalb eine Aufgabe der vorliegenden Erfindung, die Nachteile des Bekannten zu vermeiden, und insbesondere eine Faltschachtel der eingangs genannten Art zu schaffen, welche hohen Ansprüchen hinsichtlich Kindersicherung genügt. Die Schachtel soll weiterhin einfach in der Handhabung sein.

Erfindungsgemäss werden diese Aufgaben mit einer Faltschachtel mit den Merkmalen des Anspruchs 1 gelöst. Zum Verschliessen der Faltschachtel kann das Deckelteil zuerst um- bzw. eingeklappt werden, bis es auf der Zwischenwand liegt, worauf das Deckelteil durch eine gleitende Bewegung auf der Zwischenwand in die Sperrstellung verschoben werden kann. Vorteilhafte Sperrmittel stellen sicher, dass bei der Bewegung des Deckelteils automatisch die Sperrstellung erreichbar ist. Die Sperrstellung kann beispielsweise durch eine Rastverbindung vorgegeben sein, bei der die Sperrmittel miteinander verrastet sein können. In der Sperrstellung lässt sich das Deckelteil nicht mehr aufklappen. Die Funktionsweise des Öffnungsvorgangs, bei dem das Deckelteil zuerst durch gezielte Krafteinwirkung in Gegenrichtung zur Schliessrichtung verschoben werden muss, um dann aufgeklappt werden zu können, ist für Kinder schwer durchschaubar.

Die Kindersicherheit wird dadurch erhöht, dass das Deckelteil zum Vorgeben der Sperrstellung wenigstens eine Rastnase aufweist, die auf einer der Zwischenwand zugewandten Unterseite des Deckelteils angeordnet ist und die mit einem der Zwischenwand zugeordneten Anschlag verrastbar ist. In der Sperrstellung kann dabei die Rastnase rastend an einen Anschlag eingreifen, der vorzugsweise durch eine entsprechende Kante in der Zwischenwand gebildet sein kann. Für eine vorteilhafte Rastverbindung kann auf der Zwischenwand eine zur Rastnase komplementäre Aussparung angeordnet sein, in welche die Rastnase in der Sperrstellung aufnehmbar ist.

In einer ersten Ausführungsform ist die wenigstens eine Einsteckzunge starr am Deckelteil angeformt. Die starr angeformte Einsteckzunge kann zum Beispiel dadurch geschaffen werden, dass das Deckelteil und die Einsteckzunge einstückig und im Verbindungsbereich ohne Materialschwächung ausgebildet sind. Durch die starre Ausgestaltung wird ein unerwünschtes Einknicken oder Umklappen der Einsteckzunge verhindert.

Besonders vorteilhaft kann es sein, wenn das Deckelteil und die daran angeformte Einsteckzunge wenigstens zweilagig ausgebildet ist. Die mehrlagige Ausgestaltung erhöht die starre Verbindung zwischen Einsteckzunge und Deckelteil. Diese robuste Bauweise hat insbesondere für eine Faltschachtel, die für ein mehrfaches Öffnen und Wiederverschliessen vorgesehen ist, erhebliche Vorteile.

Das Deckelteil kann aus wenigstens zwei Deckelteilabschnitten bestehen, die um eine Falzlinie zusammengeklappt und vorzugsweise zusammengeklebt sind, wobei die Falzlinie bzw. die durch die Falzlinie gebildete Falzkante ein vorderes, der Einstecköffnung zugewandtes Ende der Einsteckzunge bildet. Selbstverständlich ist es aber auch denkbar, das Deckelteil aus zwei (oder mehreren) separaten Deckelteilabschnitten auszubilden.

Wenn die Zwischenwand wenigstens zweilagig ausgebildet ist, kann es vorteilhaft sein, wenn die Einstecköffnung zur sandwichartigen Aufnahme der Einsteckzunge durch einen Spaltraum zwischen den Lagen der Zwischenwand gebildet ist. Die Lagen der Zwischenwand bilden somit gewissermassen eine Art Aufnahmetasche für die Einsteckzunge. Diese Anordnung hat den Vorteil, dass die Einsteckzunge vorteilhaft fixiert ist.

Die Faltschachtel eignet sich insbesondere zum Verpacken von Blistern für Tabletten, Kapseln, Dragees etc. Derartige Blister sind seit langer Zeit bekannt und gebräuchlich und zeichnen sich dadurch aus, dass sie aus einer mit Näpfen zur Aufnahme von Verpackungsgut versehenen Trägerfolie sowie einer druckempfindlichen flachen Deckfolie bestehen. Zum Entnehmen des Verpackungsguts wird dieses durch die Deckfolie in einem dem Napf zugeordneten Bereich durchgedrückt. Zum Verpacken von Blistern kann es vorteilhaft sein, wenn die Zwischenwand als Blisterträger enthaltend zwei Trägerabschnitte ausgebildet ist, wobei zwischen den Trägerabschnitten der Blister sandwichartig aufgenommen oder aufnehmbar ist und wenn der Blisterträger an einer Vorderseitenwand der Faltschachtel angelenkt ist.

Zusätzlich oder alternativ kann es vorteilhaft sein, wenn an der Zwischenwand vorzugsweise über einen Gelenkfalz ein Trägerteil für Verpackungsgut und insbesondere für einen Blister anschliesst, der in der Endposition etwa flächig auf dem Boden aufliegt. Im Fall einer Faltschachtel, bei der die Zwischenwand als Blisterträger ausgestaltet ist, kann es vorteilhaft sein, wenn der Gelenkfalz wenigstens in einer Gebrauchslage mit ausgeklapptem Blisterträger an der Vorderseitenwand anliegt.

Weiter kann es vorteilhaft sein, wenn die quer zu Rückseitenwand verlaufenden Querseitenwände der Schachtelseitenwände als etwa prismatische Hohlseitenwände ausgebildet sind. Diese Hohlseitenwände enthalten je eine Innenwand, eine Aussenwand und einen Verbindungssteg. Die Hohlseitenwände sind parallelogrammartig aus der Ebene des Bodens aufrichtbar, wobei in der Endposition die Zwischenwand auf dem Verbindungssteg abgestützt oder abstützbar ist und wobei die Zwischenwand zum Halten der Endposition mittels Rastmitteln mit den Hohlseitenwänden rastend verbindbar ist. Die Rastmittel können der Querseitenwand zugeordnete Rastzungen enthalten, die in der Endstellung jeweils rastend in einen dem Deckelteil zugeordneten Anschlag, gebildet z.B. durch eine Aussparung, eingreifen. Das Deckelteil kann über korrespondierende Anschläge verfügen, die zum Herstellen der Rastverbindung mit den jeweiligen Rastzungen zusammenwirken. Die Rastzungen können durch Schnittlinien oder durch Sollbruchlinien im Verbindungssteg vorgegeben sein und an die Innenwände der Querseitenwände anschliessen. Dabei können die Rastzungen beim Aufrichtvorgang der Hohlseitenwände aus der Ebene des Verbindungsstegs aufklappbar sein. Selbstverständlich ist es aber auch vorstellbar, Faltschachteln ohne solche Rastmittel auszurüsten.

Eine weitere Stabilisierung der Sperrstellung lässt sich erreichen, wenn die Faltschachtel zwei oder mehrere Einsteckzungen aufweist. Dabei kann es vorteilhaft sein, wenn die Rastnase zwischen zwei Einsteckzungen angeordnet ist. Besonders vorteilhaft kann es sein, wenn bezogen auf eine Draufsicht die Rastnase auf der Mittelsenkrechten vorgegeben durch die beiden Einsteckzungen liegt.

In einer bevorzugten Ausführungsform ist die Rastnase durch einen Nasenabschnitt gebildet, der gegenüber dem die Unterseite des Deckelteils bildenden Abschnitt umgeklappt und an diesem vorzugsweise festgeklebt ist. Statt eines derartigen einstückig mit dem Deckelteil verbundenen Nasenabschnitt könnte dieser auch als separates, flächiges Segment aus Karton, Kartonlaminat oder Kunststoff ausgebildet sein.

Der Rastmechanismus für die Sperrmittel lässt sich beispielsweise optimieren, wenn die Rastnase gegenüber der Ebene des Deckelteils besonders exponiert ist. Dies lässt sich beispielsweise bei einer Faltschachtel mit einem Deckelteil enthaltend einen oberen und einen unteren Deckelteilabschnitt, wobei der untere Deckelteilabschnitt die Unterseite des Deckelteils bildet, dadurch erreichen, wenn zum Exponieren der Rastnase aus der Ebene des Deckelteils wenigstens ein Abstandssegment zwischen dem oberen und dem unteren Deckelteilabschnitt angeordnet ist.

Das wenigstens eine Abstandsegment kann aus dem oberen oder dem unteren Deckelteilabschnitt gebildet sein, wobei es in einer Endposition gegenüber dem oberen bzw. unteren Deckelteilabschnitt umgeklappt ist.

Eine besondere Ausführungsform zeichnet sich dadurch aus, dass eine Schnittlinie auf dem unteren Deckelteilabschnitt vorgesehen ist, welche einen Stegabschnitt vom restlichen Teil des unteren Deckelteilabschnitts trennt, wobei der Stegabschnitt gegenüber dem restlichen Teil des unteren Deckelteilabschnitts durch das wenigstens eine Abstandsegment erhaben ist. In dieser Anordnung ist die Rastnase vorteilhaft etwa mittig auf dem Stegabschnitt angeklebt.

Weitere Einzelmerkmale und Vorteile der Erfindung ergeben sich aus der nachfolgenden Beschreibung von Ausführungsbeispielen und aus den Zeichnungen. Es zeigen:
- Figur 1:: eine perspektivische Darstellung einer geöff- neten, erfindungsgemässen Faltschachtel mit teilweise aufgeklappter Zwischenwand,
- Figur 2:: die Faltschachtel gemäss Figur 1, mit einge- klappter, in einer Endposition befindlichen Zwischenwand in etwas verkleinerter Darstel- lung,
- Figur 3:: die Faltschachtel mit eingeklapptem Deckelteil kurz vor Erreichen der Sperrstellung,
- Figur 4:: die vollständig verschlossene Faltschachtel (Deckelteil in Sperrstellung),
- Figur 5:: eine vergrösserte Ansicht eines Teils eines Zuschnitts für die Faltschachtel gemäss Figur 1,
- Figur 6:: das Detail aus Figur 5, jedoch mit umgeklapp- ten Abstandssegmenten und Rastnase,
- Figur 7:: einen Querschnitt durch den vorderen Bereich des Deckelteils der Faltschachtel gemäss Figur 1 (Schnittebene verläuft in Einsteckrichtung),
- Figur 7a:: das Deckelteil und eine Zwischenwand der Falt- schachtel in Sperrstellung,
- Figur 8:: einen Ausschnitt aus einer weiteren Schnitt- darstellung des Deckelteils, wobei die Schnittebene normal zur Einsteckrichtung ver- läuft,
- Figur 9:: die Faltschachtel in der Position gemäss Figur 4 in einer ausschnittsweisen Querschnittsdar- stellung,
- Figur 10:: einen Zuschnitt für die Faltschachtel gemäss Figur 1 in verkleinerter Darstellung,
- Figur 11:: einen Zuschnitt für eine Faltschachtel mit ei- ner alternativen Ausgestaltung der Sperrmit- tel, und
- Figur 12: eine vergrösserte Seitenansicht auf das dem Deckelteil zugeordnete, nach Falz- und Klebe- operationen hergestellte Sperrmittel für die Faltschachtel gemäss Figur 11.

Die Figuren 1 bis 4 zeigen die mit 1 bezeichnete erfindungsgemässe Faltschachtel (nachfolgend wird der Einfachheit halber abgekürzt "Schachtel" verwendet) in unterschiedlichen Positionen.

In Figur 1 befindet sich die Schachtel 1 in einer Gebrauchsposition, bei der sowohl ein Deckelteil 6 als auch eine Zwischenwand 7 ausgeklappt sind. Zum Verschliessen der Schachtel 1 muss zunächst die Zwischenwand 7 eingeklappt werden. Diese Position ist in Figur 2 erkennbar. Dann muss das Deckelteil 6 eingeklappt werden, bis es auf der Zwischenwand 7 aufliegt. Nach dem Einklappen des Deckelteils können die Einsteckzungen 8 in entsprechende Einstecköffnungen 9 eingeführt werden. Diese Position zeigt Figur 3, wobei der Pfeil e die Einsteckrichtung andeutet.

Die Schachtel 1 ist in Figur 4 vollständig verschlossen. In dieser Position befinden sich die nachfolgend näher beschriebenen Sperrmittel in einer Sperrstellung.

Wie Figur 1 zeigt, besteht die Schachtel 1 aus einem Boden 2, an den vier Seitenwände 3, 4 und 5 anschliessen. Die beiden mit 5 bezeichneten Querseitenwände sind als prismatische Hohlseitenwände ausgebildet. Jede Hohlseitenwand weist eine Innenwand 24, eine Aussenwand 25 und einen Verbindungssteg 26 auf. An den Innenwänden 24 schliessen Rastzungen 27 an, mit denen die Zwischenwand 7 in einer Ruheposition fixierbar ist (siehe Fig. 2). Ersichtlicherweise ragen die gegenüber der Ebene des Verbindungsstegs 26 aufgeklappten Rastzungen 27 vom Verbindungssteg weg.

Die Zwischenwand 7 ist als Blisterträger ausgestaltet. Zwischen zwei Trägerabschnitten 15 und 16 ist ein Blister sandwichartig aufgenommen und darin fixiert. Vom Blister sind deutlich die Blisternäpfe 18 erkennbar. Weiterhin zeigt Figur 1 ein ebenfalls als Blisterträger ausgestattetes Trägerteil 21, in dem auf etwa gleiche Weise ein Blister aufgenommen ist. Von diesem Trägerteil 21 ist ein Abschnitt 23 erkennbar, der über einen Gelenkfalz 20 am Trägerabschnitt 15 der Zwischenwand 7 angelenkt ist. Selbstverständlich könnte je nach Anwendungszweck auf ein solches Trägerteil (21) verzichtet werden. Auch in diesem Fall, bei dem nur ein Blister in die Verpackung abgepackt ist, kann es vorteilhaft sein, wenn zur Abstützung an der Zwischenwand der vorgängig beschriebene Gelenkfalz (20) anschliesst. Dank des Gelenkfalzes ergibt sich in der Endposition ein wenigstens zweilagiger Wandaufbau im Bereich der Vorderseitenwand, wodurch eine stabile Schachtel geschaffen werden kann.

Auf der der Zwischenwand 7 gegenüberliegenden Seite der Schachtel befindet sich das Deckelteil 6, das an der Rückseitenwand 3 angelenkt ist. Das Deckelteil 6 ist zweilagig ausgebildet. An der Unterseite des unteren Deckelteilabschnitts befindet sich zwischen zwei Einsteckzungen 8 eine mit 10 bezeichnete Rastnase. Diese Rastnase 10 wirkt in der Sperrstellung mit einer (hier nicht erkennbaren) Aussparung zusammen (vgl. Fig. 2 und 3).

Figur 2 zeigt diese Aussparung 11, die etwa komplementär zur Rastnase 10 ausgebildet ist. Die beiden Sperrmittel 10 und 11 bilden in der Sperrstellung eine Rastverbindung. Seitlich neben der Aussparung 11 sind auf der Oberseite der Zwischenwand 7 Einführöffnungen 36 für die Einsteckzungen 8 erkennbar. Die eigentliche Einstecköffnung 9 wird allerdings durch den Spaltraum zwischen den beiden Lagen der Zwischenwand 7 gebildet. Weiterhin ist aus Figur 2 die Wirkungsweise der Rastverbindung zwischen den Hohlseitenwänden 5 und der Zwischenwand 7 ersichtlich. Die Rastzungen 27 sind in den korrespondierenden Aussparungen 28 der Zwischenwand 7 verrastet, wodurch ein Nachuntenklappen der Seitenwände 5 verhindert ist.

Aus Figur 3 geht hervor, dass beim letzten Teilschritt des Schliessvorgangs das Deckelteil 6 gleitend in e-Richtung entlang der Zwischenwand 7 verschoben werden muss bis die Sperrstellung erreicht ist. Bei dieser Schiebebewegung werden die Einsteckzungen 8 soweit in den Spaltraum zwischen den beiden Lagen der Zwischenwand eingeschoben bis die Rastverbindung zwischen den Rastmitteln hergestellt ist. Die Einsteckzunge 8 ist starr am Deckelteil 6 angeformt. Dadurch, dass das Deckelteil 6 zweilagig ausgebildet ist, ist ein unerwünschtes Umknicken oder Umklappen der Einsteckzungen 8 praktisch unmöglich.

Die Öffnung der Schachtel 1 kann nur unter gezielter Krafteinwirkung erfolgen. In Figur 4 sind die zum Lösen der Sperrstellung erforderlichen Schritte durch entsprechende Pfeile angedeutet. Zuerst muss die Schachtel 1 im Bereich der Vorder- und Rückseitenwand 3 zusammengedrückt werden. Dies kann beispielsweise mittels Daumen und Zeigefinger einer Hand erfolgen. Die entsprechenden Kräfte sind mit F1 gekennzeichnet. Mit der anderen Hand muss nun die Zwischenwand etwa mittig im nicht durch das Deckelteil beaufschlagten Bereich nach unten gedrückt werden (die entsprechende Druckkraft ist durch den Pfeil F2 angedeutet). Dabei ist darauf zu achten, dass bei der Druckbeaufschlagung F2 das Zusammendrücken durch F1 aufrecht erhalten wird. Sobald eine genügend grosse Kraft F2 ausgeübt wird, löst sich die Sperrstellung, worauf das Deckelteil 6 in Öffnungsrichtung (gekennzeichnet durch Pfeil -e) entlang der Zwischenwand verschoben werden kann. Dieser mehrstufige Öffnungsvorgang ist für Kinder nur schwer durchschaubar. Tests haben gezeigt, dass die vorliegende Schachtel erhöhten Anforderungen hinsichtlich Kindersicherung genügt. Durch die dennoch verhältnismässig einfache Handhabung ist sie trotzdem seniorenfreundlich ausgestaltet.

Figur 5 zeigt einen Teil des Zuschnitts für die Schachtel mit den Deckelteilabschnitten 13 und 14. Mit 12 ist eine Falzlinie bezeichnet, um die die beiden Deckelteilabschnitte 13 und 14 umgeklappt und dann zusammengeklebt werden können. Die Falzlinie 12 wird dann zu einer Falzkante, die ein vorderes, der Einstecköffnung zugewandtes Ende der Einsteckzunge bildet.

Im Deckelteilabschnitt 14 ist durch eine U-förmige Schnittlinie und eine Schwächungslinie ein Abschnitt für die Rastnase vorgegeben. Dieser Abschnitt ist in Figur 5 der Einfachheit halber mit 10 bezeichnet. Dieser Abschnitt wird nach unten umgeklappt und mit dem Deckelteilabschnitt 14 verklebt. Durch das Umklappen entsteht ein entsprechendes Loch, das in Figur 6 mit 10' bezeichnet ist. Die Figuren 5 und 6 zeigen weiterhin die Ausgestaltung der Anordnung für die Exponierung der Rastnase. Hierzu sind zwei Abstandssegmente 31 und 32 vorgesehen, die über Falzlinien gelenkig miteinander verbunden sind. Die Abstandssegmente 31 und 32 werden nach oben umgeklappt und mit dem Deckelteilabschnitt 14 verklebt. Zum besseren Verständnis ist das mit 31 bezeichnete Abstandssegment speziell schraffiert.

Figur 7 zeigt einen Querschnitt durch den vorderen Bereich des Deckelteils 6. Zum Verrasten weist die Rastnase ein hakenartiges Ende 37 auf. Hierbei handelt es sich um eine durch Umklappen des Nasenabschnitts 10 und des Stegabschnitts 34 gebildete Kante. Gut erkennbar ist ferner beispielsweise das in Folge Umklappens des Nasenabschnitts 29 geschaffene Loch 29'. In Figur 7a ist die Rastverbindung zwischen der Rastnase 10 und einem der Zwischenwand zugeordneten Anschlag 38 erkennbar. Ersichtlicherweise greift in der Sperrstellung das hakenartige dem Anschlag zugewandte Ende 37 der Rastnase 10 rastend in den Anschlag 38 ein. Das entsprechende Gegenstück, d.h. der erwähnte Anschlag 38, ist durch eine entsprechende Kante der Aussparung (11, vgl. z.B.

Fig. 2) in der Zwischenwand 7 gebildet. Die Rastnase 10 ist in der Sperrstellung in der komplementären Aussparung aufgenommen. Aus Figur 7a geht sodann hervor, dass die beiden Trägerabschnitte 15 und 16 im an die Rastnase angrenzenden Bereich nicht miteinander verklebt sind.

In der leicht schematisierten Darstellung gemäss Figur 8 ist erkennbar, wie die Exponierung der Rastnase 10 ausgestaltet ist. Da zwischen dem Stegabschnitt 34 und dem oberen Deckelabschnitt 13 die beiden Abstandsegmente 31 und 32 angeordnet sind, wird die Rastnase 10 gegenüber der Ebene des Deckelteils ersichtlicherweise nach unten gedrückt und dort gehalten.

Figur 9 zeigt das Deckelteil 6 in der Sperrstellung in der Schachtel. Ersichtlicherweise ist die Einsteckzunge 8 in einem einer Aufnahmetasche ähnlichen Spaltraum 9 aufgenommen. Die Zwischenwand 7 ist zweilagig ausgebildet, und bildet in einem nicht verklebten Bereich die Einstecköffnung 9 zur sandwichartigen Aufnahme der Einsteckzunge 8 im Spaltraum zwischen den Lagen 15 und 16 der Zwischenwand 7. Im Bereich der Einsteckzungen 8 sind die Lagen 15 und 16 nicht miteinander verklebt.

Figur 10 zeigt einen Zuschnitt 30 für die Schachtel. Die Rückseitenwand 4 und die Vorderseitenwand 3 sind mit den beiden Querseitenwänden 5 über je einen Gelenkfalz verbunden, der beim Aufrichten der Seitenwandabschnitte nach innen gefaltet wird. Weiterhin geht aus Figur 10 hervor, dass die Rastzungen durch etwa U-förmige Schnittlinien im Verbindungssteg 26 vorgegeben sind. Durch diese Ausgestaltung können die Rastzungen beim Aufrichtvorgang aus der Ebene des Verbindungsstegs einfach aufgeklappt werden.

In Figur 11 ist ein Zuschnitt 30 dargestellt, der gegenüber demjenigen des vorhergehenden Ausführungsbeispiels nur hinsichtlich der Ausgestaltung der Sperrmittel für die Kindersicherung verändert ist. Ersichtlicherweise ist die Aussparung 11 und folglich auch die komplementäre Rastnase deutlich verbreitert. Dies wird dadurch erreicht, dass für diese Verpackung kein Stegabschnitt nötig ist (vgl. Fig. 10: Stegabschnitt 34). Der Zuschnitt 30 weist einen im Deckelteilabschnitt 14 angeordneten Abschnitt 31 sowie zwei über eine Falzlinie miteinander verbundene, dem Deckelteilabschnitt 13 zugeordnete Abschnitte 29 und 32 auf. Diese drei Abschnitte 29, 31, 32 bilden nach Falz- und Klebeoperationen die Rastnase. Figur 12 zeigt die einzelnen Abschnitte nach diesem Verarbeitungsschritt. Der umgeklappte Abschnitt 31 bildet dabei gewissermassen ein Abstandsegment. Die dem (hier nicht gezeigten) Anschlag zugewandte Kante 37 für die eigentliche bilden die umgeklappten Abschnitte 29 und 32.

## Patentansprüche

1. Faltschachtel mit einem Boden (2), an den Boden in einer Endposition vorzugsweise etwa rechtwinklig anschliessenden Seitenwänden (3, 4, 5), einem Deckelteil (6), das an eine Rückseitenwand (4) angelenkt ist, und mit einer Zwischenwand (7), auf die das Deckelteil (6) in der Endposition flächig ablegbar ist, wobei zur Kindersicherung Sperrmittel (10, 11) vorgesehen sind, mit denen sichergestellt ist, dass das Deckelteil (6) aus einer Sperrstellung nicht aufschwenkbar ist und dass die Sperrstellung, nur durch gezielte Krafteinwirkung an der Faltschachtel (1) lösbar ist, wobei zum Verschliessen der Faltschachtel (1) am Deckelteil (6) wenigstens eine Einsteckzunge (8) angeformt ist, die über eine Bewegung entlang einer durch die zwischenwand (7) gebildete Auflagefläche in eine vorzugsweise an der Zwischenwand (7) angeordnete Einstecköffnung (9) einsteckbar ist und wobei die Sperrmittel (10, 11) derart ausgestaltet sind, dass sie beim βewegen des Deckelteils (6) in die Sperrstellung bringbar sind, wobei zum Vorgeben der Sperrstellung das Deckelteil (6) wenigstens eine Rastnase (10) aufweist, die auf einer der zwischenwand zugewandten Unterseite des Deckelteils (6) angeordnet ist und die mit einem der Zwischenwand (7) zugeordneten Anschlag (38) verrastbar ist, **dadurch gekennzeichnet, dass** die wenigstens eine mit dem Anschlag (38) verrastbare Rastnase (10) seitlich neben der wenigstens einen in die Einstecköffnung (9) einsteckbare Einsteckzunge (8) angeordnet ist.

2. Faltschachtel nach Anspruch 1, **dadurch gekennzeichnet, dass** die wenigstens eine Einsteckzunge (8) starr am Deckelteil (6) angeformt ist.

3. Faltschachtel nach Anspruch 1 oder 2, **dadurch gekennzeichnet, dass** das Deckelteil (6) und die daran angeformte Einsteckzunge (8) wenigstens zweilagig ausgebildet ist.

4. Faltschachtel nach Anspruch 3, **dadurch gekennzeichnet, dass** das Deckelteil (6) aus wenigstens zwei Deckelteilabschnitten (13, 14) besteht, die um eine Falzlinie (12) zusammengeklappt und vorzugsweise zusammengeklebt sind, wobei die Falzlinie (12) ein vorderes, der Einstecköffnung zugewandtes Ende der Einsteckzunge (8) bildet.

5. Faltschachtel nach einem der Ansprüche 1 bis 4, **dadurch gekennzeichnet, dass** die Zwischenwand (7) wenigstens zweilagig ausgebildet ist und dass die Einstecköffnung (9) zur sandwichartigen Aufnahme der Einsteckzunge (8) durch einen Spaltraum zwischen den Lagen (15, 16) der Zwischenwand (7) gebildet ist.

6. Faltschachtel nach einem der Ansprüche 1 bis 5, **dadurch gekennzeichnet, dass** die Zwischenwand (7) als Blisterträger enthaltend zwei Trägerabschnitte (15, 16) ausgebildet ist, wobei zwischen den Trägerabschnitten (15, 16) ein Blister sandwichartig aufgenommen oder aufnehmbar ist und dass der Blisterträger an einer Vorderseitenwand (3) der Faltschachtel angelenkt ist.

7. Faltschachtel nach einem der Ansprüche 1 bis 6, **dadurch gekennzeichnet, dass** an der Zwischenwand (7) vorzugsweise über einen Gelenkfalz (20) ein Trägerteil (21) für Verpackungsgut und insbesondere für einen Blister anschliesst, der in der Endposition etwa flächig auf dem Boden (2) aufliegt.

8. Faltschachtel nach einem der Ansprüche 1 bis 7, **dadurch gekennzeichnet, dass** die quer zur Rückseitenwand (4) ver laufenden Querseitenwände (5) als etwa prismatische Hohlseitenwände mit je einer Innenwand (24), einer Aussenwand (25) und einem Verbindungssteg (26) ausgebildet sind, welche parallelogrammartig aus der Ebene des Bodens (2) aufrichtbar sind, wobei in der Endposition die Zwischenwand (7) auf dem Verbindungssteg (26) abgestützt ist und wobei die Zwischenwand (7) zum Halten der Endposition mittels Rastmitteln (10, 11) mit den Hohlseitenwänden (5) rastend verbindbar ist.

9. Faltschachtel nach einem der Ansprüche 1 bis 8, **dadurch gekennzeichnet, dass** sie zwei oder mehrere Einsteckzungen (8) aufweist.

10. Faltschachtel nach Anspruch 9, **dadurch gekennzeichnet, dass** die wenigstens eine Rastnase (10) zwischen zwei Einsteckzungen (8) angeordnet ist.

11. Faltschachtel nach einem der Ansprüche 1 bis 10, **dadurch gekennzeichnet, dass** die Rastnase (10) durch einen Nasenabschnitt (29) gebildet ist, der gegenüber dem die Unterseite des Deckelteils bildenden Abschnitt (14) umgeklappt und an diesem vorzugsweise festgeklebt ist.

12. Faltschachtel nach einem der Ansprüche 1 bis 11, **dadurch gekennzeichnet, dass** das Deckelteil (6) einen oberen und einen unteren Deckelteilabschnitt (13, 14) aufweist, wobei der untere Deckelteilabschnitt (14) die Unterseite des Deckelteils bildet, und dass zum Exponieren der Rastnase (10) aus der Ebene des Deckelteils (6) wenigstens ein Abstandssegment (31, 32) zwischen dem oberen und unteren Deckelteilabschnitt (13, 14) angeordnet ist.

13. Faltschachtel nach Anspruch 12, **dadurch gekennzeichnet, dass** das wenigstens eine Abstandssegment (31, 32) aus dem oberen oder dem unteren Deckelteilabschnitt (13, 14) gebildet ist und gegenüber dem oberen bzw. unteren Deckelteilabschnitt (13, 14) umgeklappt ist.

14. Faltschachtel nach Anspruch 13, **dadurch gekennzeichnet, dass** eine Schnittlinie (33) auf dem unteren Deckelteilabschnitt (14) vorgesehen ist, welche einen Stegabschnitt (34) vom restlichen Teil des unteren Deckelteilabschnitts (14) trennt, wobei der Stegabschnitt (3) gegenüber dem restlichen Teil des unteren Deckelteilabschnitts durch das wenigstens eine Abstandssegment (31, 34) erhaben ist.

## Claims

1. Folding box having a bottom (2), side walls (3, 4, 5) which preferably adjoin the bottom in an end position approximately at right angles, a lid part (6) which is articulated on a rear side wall (4), and having an intermediate wall (7), onto which the lid part (6) can be placed flatly in the end position, locking means (10, 11) being provided for child-proof purposes, by way of which it is ensured that the lid part (6) cannot be pivoted up out of a locked position, and that the locked position can be released only by the targeted action of force on to the folding box (1), at least one insert tongue (8) being formed integrally on the lid part (6) in order to close the folding box (1), which at least one insert tongue (8) can be plugged into an insertion opening (9) which is preferably arranged on the intermediate wall (7) via a movement along a bearing face which is formed by the intermediate wall (7), and the locking means (10, 11) being configured in such a way that they can be moved into the locked position during the movement of the lid part (6), the lid part (6) having at least one latching lug (10) in order to define the locked position, which at least one latching lug (10) is arranged on an underside of the lid part (6) which faces the intermediate wall and which can be latched with a stop (38) which is assigned to the intermediate wall (7), **characterized in that** the at least one latching lug (10) which can be latched with the stop (38) is arranged laterally next to the at least one insert tongue (8) which can be plugged into the insertion opening (9).

2. Folding box according to Claim 1, **characterized in that** the at least one insert tongue (8) is integrally formed rigidly on the lid part (6).

3. Folding box according to Claim 1 or 2, **characterized in that** the lid part (6) and the insert tongue (8) which is integrally formed on it are of at least two-layer configuration.

4. Folding box according to Claim 3, **characterized in that** the lid part (6) consists of at least two lid-part sections (13, 14) which are folded together around a folding line (12) and are preferably adhesively bonded together, the folding line (12) forming a front end of the insert tongue (8) which faces the insertion opening.

5. Folding box according to one of Claims 1 to 4, **characterized in that** the intermediate wall (7) is of at least two-layer configuration, and **in that**, for receiving the insert tongue (8) in the manner of a sandwich, the insertion opening (9) is formed by a gap space between the layers (15, 16) of the intermediate wall (7).

6. Folding box according to one of Claims 1 to 5, **characterized in that** the intermediate wall (7) is configured as a blister carrier comprising two carrier sections (15, 16), a blister being received or being capable of being received in the manner of a sandwich between the carrier sections (15, 16), and **in that** the blister carrier is articulated on a front side wall (3) of the folding box.

7. Folding box according to one of Claims 1 to 6, **characterized in that** the intermediate wall (7) is preferably adjoined via an articulation fold (20) via a carrier part (21) for material to be packaged and, in particular, for a blister which rests approximately flatly on the bottom (2) in the end position.

8. Folding box according to one of Claims 1 to 7, **characterized in that** the transverse side walls (5) which extend transversely with respect to the rear side wall (4) are configured as approximately prismatic hollow side walls with in each case one inner wall (24), one outer wall (25) and one connecting web (26) which can be erected in the manner of a parallelogram out of the plane of the bottom (2), the intermediate wall (7) being supported on the connecting web (26) in the end position, and it being possible for the intermediate wall (7) to be connected in a latching manner by means of latching means (10, 11) to the hollow side walls (5) in order to maintain the end position.

9. Folding box according to one of Claims 1 to 8, **characterized in that** it has two or more insert tongues (8).

10. Folding box according to Claim 9, **characterized in that** the at least one latching lug (10) is arranged between two insert tongues (8).

11. Folding box according to one of Claims 1 to 10, **characterized in that** the latching lug (10) is formed by a lug section (29) which is folded over with respect to the section (14) forming the underside of the lid part and is preferably adhesively bonded fixedly to the said section (14).

12. Folding box according to one of Claims 1 to 11, **characterized in that** the lid part (6) has an upper and a lower lid-part section (13, 14), the lower lid-part section (14) forming the underside of the lid part, and **in that** at least one spacer segment (31, 32) is arranged between the upper and lower lid-part sections (13, 14) in order to move the latching lug (10) out of the plane of the lid part (6).

13. Folding box according to Claim 12, **characterized in that** the at least one spacer segment (31, 32) is formed from the upper or the lower lid-part section (13, 14) and is folded over with respect to the upper and lower lid-part section (13, 14), respectively.

14. Folding box according to Claim 13, **characterized in that** a cut line (33) is provided on the lower lid-part section (14), which cut line (33) separates a web section (34) from the remaining part of the lower lid-part section (14), the web section (3) being elevated by the at least one spacer segment (31, 34) with respect to the remaining part of the lower lid-part section.

## Revendications

1. Boîte de pliage avec un fond (2), des parois latérales (3, 4, 5) rattachées au fond dans une position finale de préférence approximativement perpendiculaire, une partie de couvercle (6) rattachée de façon articulée à une paroi arrière (4) et avec une paroi intermédiaire (7) sur laquelle la partie de couvercle (6) peut être posée à plat dans la position finale, des moyens de verrouillage (10, 11) étant prévus pour la sécurité des enfants, lesdits moyens permettant de garantir que la partie de couvercle (6) ne peut être pivotée hors d'une position verrouillée et que la position verrouillée ne peut être débloquée qu'en exerçant une force ciblée contre la boîte de pliage (1), la fermeture de la boîte de pliage (1) au niveau de la partie de couvercle (6) se faisant au moins à l'aide d'une languette insérable (8) pouvant être insérée par le biais d'un mouvement réalisé le long d'une surface d'appui formée par la paroi intermédiaire (7) dans une ouverture d'insertion (9) disposée de préférence au niveau de la paroi intermédiaire (7) et les moyens de verrouillage (10, 11) étant configurés de telle sorte qu'ils puissent être amenés dans la position verrouillée en déplaçant la partie de couvercle (6), la position verrouillée étant atteignable en ce que la partie de couvercle (6) comporte au moins un bec d'encliquetage (10) disposé sur un côté inférieur de la partie de couvercle (6) orienté vers la paroi intermédiaire et qui peut être encliqueté avec une butée (38) associée à la paroi intermédiaire (7), **caractérisée en ce que** l'au moins un bec d'encliquetage (10) pouvant être encliqueté avec la butée (38) est disposé latéralement, à côté de l'au moins une languette insérable (8) pouvant être insérée dans l'ouverture d'insertion (9).

2. Boîte de pliage selon la revendication 1, **caractérisée en ce que** l'au moins la languette insérable (8) est réalisée de façon rigide au niveau de la partie de couvercle (6).

3. Boîte de pliage selon la revendication 1 ou 2, **caractérisée en ce que** la partie de couvercle (6) et la languette insérable (8) réalisée à son niveau sont réalisées à l'aide d'au moins deux couches.

4. Boîte de pliage selon la revendication 3, **caractérisée en ce que** la partie de couvercle (6) se compose d'au moins deux segments de partie de couvercle (13, 14) pliés autour d'une ligne de pliage (12) et de préférence collés, la ligne de pliage (12) formant une extrémité avant orientée vers l'ouverture d'insertion de la languette insérable (8).

5. Boîte de pliage selon l'une quelconque des revendications 1 à 4, **caractérisée en ce que** la paroi intermédiaire (7) est réalisée au moins à l'aide de deux couches et **en ce que** l'ouverture d'insertion (9) est formée de façon à loger en sandwich la languette insérable (8) à travers un espace fendu prévu entre les couches (15, 16) de la paroi intermédiaire (7).

6. Boîte de pliage selon l'une quelconque des revendications 1 à 5, **caractérisée en ce que** la paroi intermédiaire (7) est réalisée sous la forme d'un support de blister contenant deux segments de support (15, 16), un blister étant logé ou pouvant être logé en sandwich entre les segments de support (15, 16) et le support de blister étant articulé à la boîte de pliage au niveau d'une paroi avant (3).

7. Boîte de pliage selon l'une quelconque des revendications 1 à 6, **caractérisée en ce qu'**une partie de support (21) pour un bien d'emballage et notamment pour un blister est contiguë à la paroi intermédiaire (7), de préférence par delà une pliure articulée (20), ladite partie de support reposant, dans la position finale, approximativement à plat sur le fond (2).

8. Boîte de pliage selon l'une quelconque des revendications 1 à 7, **caractérisée en ce que** les parois transversales (5) s'étendant transversalement par rapport à la paroi arrière (4) prennent approximativement la forme de parois latérales creuses prismatiques respectivement dotées d'une paroi intérieure (24), d'une paroi extérieure (25) et d'un étai de jonction (26) pouvant être redressés à la façon d'un parallélogramme en partant du plan du fond (2), la paroi intermédiaire (7) s'appuyant dans la position finale sur l'étai de jonction (26) et la paroi intermédiaire (7) pouvant être reliée de façon encliquetée aux parois latérales creuses (5) par le biais des moyens d'encliquetage (10, 11) pour permettre un blocage dans la position finale.

9. Boîte de pliage selon l'une quelconque des revendications 1 à 8, **caractérisée en ce qu'**elle comporte au moins deux languettes insérables (8).

10. Boîte de pliage selon la revendication 9, **caractérisée en ce que** l'au moins un bec d'encliquetage (10) est disposé entre les deux languettes insérables (8).

11. Boîte de pliage selon l'une quelconque des revendications 1 à 10, **caractérisée en ce que** le bec d'encliquetage (10) est formé par un segment de nez (29) rabattu par rapport au côté inférieur du segment (14) formant la partie de couvercle et est de préférence collé fixement à lui.

12. Boîte de pliage selon l'une quelconque des revendications 1 à 11, **caractérisée en ce que** la partie de couvercle (6) comporte un segment de partie de couvercle (13, 14) supérieur et inférieur, le segment de partie de couvercle (14) inférieur formant le côté inférieur de la partie de couvercle et au moins un segment d'écartement (31, 32) étant disposé entre le segment de partie de couvercle (13, 14) supérieur et inférieur pour exposer le bec d'encliquetage (10) hors du plan de la partie de couvercle (6).

13. Boîte de pliage selon la revendication 12, **caractérisée en ce que** l'au moins un segment d'écartement (31, 32) est formé à partir du segment de partie de couvercle (13, 14) supérieur ou inférieur et est rabattu par rapport au segment de partie de couvercle (13, 14) supérieur ou inférieur.

14. Boîte de pliage selon la revendication 13, **caractérisée en ce qu'**une ligne de coupe (33) est prévue sur le segment de partie de couvercle (14) inférieur qui sépare un segment d'étai (34) du reste de la partie du segment de partie de couvercle (14) inférieur, le segment d'étai (34) saillant par rapport au reste de la partie du segment de partie de couvercle inférieur du fait de l'au moins un segment d'écartement (31, 32).
